# EUROPÄISCHE PATENTSCHRIFT

(11) **EP 0 453 979 B1**
(45) Veröffentlichungstag und Bekanntmachung des Hinweises auf die Patenterteilung: **28.06.1995**
(21) Anmeldenummer: 91106299.0
(22) Anmeldetag: 19.04.1991
(51) Int. Cl.: H01J 29/02, H01J 29/50, H01J 9/18

(54) **Gitter für Elektronenstrahl-Erzeugungssysteme**
Grid for electron gun system
Grille pour système de canons électroniques

(30) Priorität: 23.04.1990 DE 4012888
(43) Veröffentlichungstag der Anmeldung: 30.10.1991
(73) Patentinhaber: Nokia (Deutschland) GmbH, 75175 Pforzheim (DE)
(72) Erfinder: Marggraf, Manfred, W-7310 Plochingen (DE); Tischer, Kurt-Manfred, W-7317 Wendlingen (DE)

(56) Entgegenhaltungen:
- EP-A- 0 231 964
- DE-A- 2 538 436
- DE-A- 2 755 654
- DE-B- 2 412 541
- US-A- 4 101 801
- SOVIET INVENTIONS ILLUSTRATED, El Sektion, Woche K04, 09. März 1983, DERWENT PUBLICATIONS LTD., London

## Beschreibung

### Technisches Gebiet

Die Erfindung betrifft Gitter von Elektronenstrahl-Erzeugungssystemen, wie sie in Bildröhren von Fernsehgeräten Anwendung finden.

### Technischer Hintergrund

Derartigen Gittern, welche in definierter Anzahl zusammen mit anderen Bauteilen das Elektronenstrahl-Erzeugungssystem von Bildröhren bilden, ist gemein, daß es sich um geformte Blechstanzteile handelt und daß sie je Elektronenstrahlquelle - der sogenannten Kathode - eine Öffnung aufweisen, durch die die von der Kathode emmittierten Elektronen hindurchtreten können. Größe, Formgebung sowie der Abstand der Öffnungen zueinander - der sogenannte s-Abstand - können von Gitter zu Gitter unterschiedlich gewählt sein. Herkömmlich werden die Öffnungen der Gitter in Stanztechnik hergestellt. Da die Maßhaltigkeit der Öffnungen allgemein, insbesondere aber in dem Bereich, in dem die Elektronen in das Gitter eintreten,
neben anderen Kriterien die Schärfe des späteren Elektronenstrahl-Erzeugungssystems maßgeblich bestimmen, werden zur Herstellung der Gitter Präzisionsstanzmaschinen eingesetzt. Da überdies Gitter in großen Stückzahlen gefertigt werden und demgemäß die Stanzwerkzeuge einem großen Verschleiß unterliegen, ist die herkömmliche Stanztechnologie ein außerordentlich teueres Verfahren zur Gitterherstellung.

Neben den rein in Stanztechnik im Gitterboden ausgebildeten Gitteröffnungen sind auch solche Gitteröffnungen bekannt (DE-A-2412541), deren Gitteröffnungsquerschnitt sogenannte Ansätze (auch Durchzüge genannt) aufweisen, welche beim Stanzen der Öffnungen gebildet werden und welche den Öffnungsquerschnitt rohrförmig über die Dicke des Gitterbodens hinaus in Richtung der Achse der Elektronenstrahlen verlängern. Von derartigen Gitteröffnungen ist bekannt, daß es sehr schwierig ist, die Höhe der Ansätze einheitlich groß auszubilden. Aus diesem Grund wird in DE-A-2412541 eine sogenannte Hilfselektrode vorgeschlagen, welche im wesentlichen rohrförmig ausgebildet ist.

Diese Hilfselektrode ist an jeder Gitteröffnung derart angeordnet, daß sie den jeweiligen Ansatz überlappt und koaxial zu diesem ausgerichtet ist. Derartige Hilfselektroden erhöhen jedoch den Herstellungsaufwand erheblich, da sie zum einen eine Hilfselektrode benötigen und zum weiteren der Öffnungsquerschnitt der Gitteröffnungen bzw. Ansätze mit der gleichen Präzision gebildet werden muß, wie ohne Verwendung der Hilfselektroden. Neben der aus DE-A-2412541 bekannten und den Ausgangspunkt für die vorliegende Erfindung bildenden Anordnung ist aus DE-A-2538436 eine Wehnelt-Elektrode bekannt, bei der in die Öffnung im Elektrodenboden ein Einsatz eingesetzt ist. Dieser Einsatz, welcher die Elektroden-Durchtrittsöffnung aufweist, ist dünner ausgebildet als der Boden der Elektrode selbst. Da im übrigen dieser Einsatz in der Ebene des Bodens verläuft, bewirkt diese Maßnahme eine Verbesserung des Auflösungsvermögens der Röhre.

Daher liegt der Erfindung die Aufgabe zugrunde, ein Gitter zu schaffen, welches auf einfache Weise höchste Maßhaltigkeitsanforderungen erfüllt.

### Darstellung der Erfindung

Diese Aufgabe wird dadurch gelöst, daß in die Öffnungen der Gitter Rohre eingeschoben und mit dem Gitter verbunden sind.

Die Verwendung von Rohren ist deshalb besonders vorteilhaft, weil sich derartige Rohre besonders kostengünstig und mit außerordentlich großer Maßhaltigkeit in den Bereichen herstellen lassen, in denen die Elektronen in das in die Öffnung eingesetzte Rohr eintreten.

Vorteilhafte Aus- und Weiterbildungen der Erfindung sind den Ansprüchen 2 bis 6 zu entnehmen.

Übersteigt gemäß Anspruch 2 die Länge (L) des Rohres die Dicke des Gitters im Bereich der Öffnung, ist gewährleistet, daß die Elektronen auf ihrem Weg durch das Rohr besonders gut geführt werden. Auch lassen sich derartige Rohre zur Herstellung der aus DE-A-2412521 bekannten Ansätze nutzen.

Sind - wie in Anspruch 3 angegeben - die Durchmesser der Öffnungen in den Gittern größer als die Außendurchmesser der Rohre ausgebildet, lassen sich die Rohre leicht in die Gitter einschieben und außerdem sehr einfach zueinander ausrichten.

Sind die Rohre als Hohlnieten ausgebildet, deren jeweilige Kragen einen Kopfdurchmesser haben, welcher größer ist als der Öffnungsdurchmesser, und sind deren Übergänge vom rohrförmigen Schaft und Kragen ebenso wie die vom Boden des Gitters abgewandte Kopfoberseite abgerundet ausgestaltet, ist die Elektronenstrahlführung weiter verbessert.

Wie in Anspruch 5 angegeben, ist die Verbindung von Rohr und Gitter dann besonders einfach, wenn dazu der Kragen der Hohlniet verwendet wird.

Sind nach Anspruch 5 die Rohre bzw. Hohlnieten mit den Gittern in Lasertechnik verschweißt, wird die außerordentlich gute Maßhaltigkeit der Rohre bzw. Hohlnieten nicht beeinträchtigt.

Ergänzend sei darauf hingewiesen, daß das erfindungsgemäß aufgebaute Gitter nicht nur höchsten Maßhaltigkeitsansprüchen genügt, sondern auch durch die Möglichkeit der Ausrichtung der Rohr bzw. Hohlnieten in den Öffnungen des Gitters ohne großen Aufwand Änderungen im s-Abstand angepaßt werden kann, wenn die Öffnungen gemäß Anspruch 3 ausgebildet sind.

### Kurze Beschreibung der Figuren

Figur 1 zeigt eine Schnittdarstellung durch ein Gitter in Seitenansicht, wobei bereits zwei Gitteröffnungen mit Hohlnieten versehen sind;
Figur 2 zeigt eine Schnittdarstellung einer Hohlniete in Seitenansicht.

### Wege zum Ausführen der Erfindung

Figur 1 zeigt ein Gitter 10 eines Elektronenstrahl-Erzeugungssystems in in-line-Technologie. Der länglich ausgebildete und in Draufsicht eine Hutform einnehmende Blechstanzkörper 11 des Gitters 10 weist an seinem Boden 12 drei kreisrunde Öffnungen 13.1, 13.2, 13.3 mit einem Durchmesser D_{ö} auf. In zwei dieser Öffnungen 13.2, 13.3 sind Hohlnieten 14.2, 14.3 eingeschoben. Die Außendurchmesser D_{E} der Schäfte der Hohlnieten 14.1, 14.2, 14.3 unterschreiten die Durchmesser D_{Ö} der Öffnungen 13.2, 13.3 knapp. Während die Hohlniete 14.2 noch unbefestigt der Öffnung 13.2 des Blechstanzkörpers 11 eingesteckt ist, ist bereits die Hohlniete 14.3 mit dem Boden 12 des Blechstanzkörpers 11 über die Laserschweißpunkte 15 verbunden.

Figur 2 zeigt eine Hohlniete 14.1 im Detail. An den Schaft 16, welcher mit seiner Baulänge L die Dicke D des Blechstanzkörpers 11 im Bereich des Bodens 12 übersteigt, ist ein nach außen gewölbter Kragen 17 angeordnet. Dieser Kragen 17 überdeckt in eingebautem Zustand der Hohlniete 14.1 den Durchmesser D_{Ö} der Öffnung 13.1 im Boden 12. Der Übergang vom Kragen 17 zum Schaft 16 ebenso wie die Kragenoberseite 18 sind abgerundet ausgebildet.

Es wird darauf hingewiesen, daß in einem anderen - nicht dargestellten Ausführungsbeispiel - die Öffnungen 13.1, 13.2, 13.3 im Boden 12 des Blechstanzkörpers 11 auch oval ausgebildet sein können und die Baulänge L des Schaftes 16 der Dicke D des Blechstanzkörpers 11 im Bereich der Öffnungen 13.1, 13.2, 13.3 entsprechen kann. Auch kann die Verbindung von Hohlniet 14.1, 14.2, 14.3 mit dem Boden 12 des Blechstanzkörpers 11 an der Seite des Bodens 12 erfolgen, die dem Kragen 17 der Hohlniete 14.1, 14.2, 14.3 abgewandt ist.

## Patentansprüche

1. Gitter für ein Elektronenstrahl-Erzeugersystem einer Bildröhre, das aus einem geformten Blechstanzteil gebildet ist,
**dadurch gekennzeichnet,**
daß in die Öffnungen (13.1 - 13.3) des Gitters (10) Rohre (14.1 - 14.3) eingeschoben und mit dem Gitter verbunden sind.

2. Gitter nach Anspruch 1,
**dadurch gekennzeichnet,**
daß die Länge (L) des Rohres (14.1 - 14.3) größer gleich der Dicke (D) des Gitters (10) im Bereich der Öffnungen (13.1 - 13.3) ist.

3. Gitter nach Anspruch 1,
**dadurch gekennzeichnet,**
daß der Durchmesser (D_{Ö}) der Öffnung (13.1 - 13.3) des Gitters (10) größer als der Außendurchmesser (D_{E}) des Rohres (14.1 - 14.3) ist.

4. Gitter nach einem der Ansprüche 1 - 3,
**dadurch gekennzeichnet,**
daß die Rohre (14.1 - 14.3) als Hohlnieten ausgebildet sind, deren jeweiliger Kragen (17) einen Kopfdurchmesser aufweist, welcher größer ist als der Öffnungsdurchmesser (D_{Ö}).

5. Gitter nach Anspruch 4,
**dadurch gekennzeichnet,**
daß der Kragen (17) mit dem Boden (12) des Gitters (10) verbunden ist.

6. Gitter nach Anspruch 1,
**dadurch gekennzeichnet,**
daß die Rohre (14.1 - 14.3) mit dem Gitter (10) durch Laserschweißung verbunden sind.

## Claims

1. Grid for an electron-beam gun system of a picture tube which is formed from a sheet-metal punched part, **characterized** in that tubes (14.1 - 14.3) are pushed into the openings (13.1 - 13.3) in the grid (10) and are joined to the grid.

2. Grid according to Claim 1, **characterized** in that the length (L) of the tube (14.1 - 14.3) is greater than or equal to the thickness (D) of the grid (10) in the region of the openings (13.1 - 13.3).

3. Grid according to Claim 1, **characterized** in that the diameter (D_{Ö}) of the opening (13.1 - 13.3) in the grid (10) is greater than the external diameter (D_{E}) of the tube (14.1 - 14.3).

4. Grid according to one of Claims 1 - 3, **characterized** in that the tubes (14.1 - 14.3) are designed as hollow rivets whose respective collar (17) has a head diameter which is greater than the opening diameter (D_{Ö}).

5. Grid according to Claim 4, **characterized** in that the collar (17) is joined to the base (12) of the grid (10).

6. Grid according to Claim 1, **characterized** in that the tubes (14.1 - 14.3) are joined to the grid (10) by laser welding.

## Revendications

1. Grille pour un système de génération de faisceaux électroniques d'un tube image, laquelle grille est formée d'une pièce de tôle découpée et formée,
**caractérisée** par le fait
que des tubes (14.1 - 14.3) sont introduits dans les ouvertures (13.1 - 13.3) de la grille (10) et sont reliés à la grille.

2. Grille selon la revendication 1,
**caractérisée** par le fait
que la longueur (L) du tube (14.1. - 14.3) est supérieure ou égale à l'épaisseur (D) de la grille (10) dans la région des ouvertures (13.1 - 13.3).

3. Grille selon la revendication 1,
**caractérisée** par le fait
que le diamètre (D_{Ö}) de l'ouverture (13.1 - 13.3) de la grille (10) est supérieur au diamètre extérieur (D_{E}) du tube (14.1 - 14.3).

4. Grille selon l'une des revendications 1 à 3,
**caractérisée** par le fait
que les tubes (14.1 - 14.3) sont réalisés sous forme de rivets tubulaires dont le collet (17) respectif présente un diamètre de tête qui est supérieur au diamètre (D_{Ö}) de l'ouverture.

5. Grille selon la revendication 4,
**caractérisée** par le fait
que le collet (17) est relié au fond (12) de la grille (10).

6. Grille selon la revendication 1,
**caractérisée** par le fait
que les tubes (14.1 - 14.3) sont reliés à la grille (10) par soudage au laser.
